# EUROPÄISCHE PATENTSCHRIFT

(11) **EP 1 373 094 B1**
(45) Veröffentlichungstag und Bekanntmachung des Hinweises auf die Patenterteilung: **09.08.2006**
(21) Anmeldenummer: 02732491.2
(22) Anmeldetag: 15.03.2002
(51) Int. Cl.: B65D 83/14

(54) **DRUCKDOSE ZUM MISCHEN UND AUSBRINGEN ZWEIKOMPONENTIGER WERKSTOFFE**
PRESSURE PACK AEROSOL CAN FOR MIXING AND DISCHARGING TWO-CONSTITUENT MATERIALS
RECIPIENT SOUS PRESSION PERMETTANT DE MELANGER ET DE DISTRIBUER DES MATERIAUX A DEUX COMPOSANTS

(30) Priorität: 23.03.2001 DE 10114624
(43) Veröffentlichungstag der Anmeldung: 02.01.2004
(73) Patentinhaber: Peter Kwasny GmbH, 74831 Gundelsheim (DE)
(72) Erfinder: KWASNY, Peter, 8200 Schaffhausen (CH); MARAS, Christian, 74613 Öhringen (DE)
(74) Vertreter: Thiel, Christian
(86) Internationale Anmeldenummer: PCT/EP2002/002885
(87) Internationale Veröffentlichungsnummer: WO 2002/076852

(56) Entgegenhaltungen:
- WO-A-85/00157
- DE-U- 29 704 521
- US-A- 4 613 061
- US-A- 4 769 395
- US-A- 5 638 992

## Beschreibung

Die Erfindung betrifft eine Druckdose mit einer Zarge, einem Dom zur Aufnahme eines Ventils, einem eingewölbten Boden, einer an einen Teller angeordneten Innenhülse, einem in der Innenhülse angeordneten Stößel zum Aufsprengen der Innenhülse, der durch den Teller hindurch betätigbar ist, sowie die Verwendung derartiger Druckdosen für 2-Komponentensysteme. Derartige Druckdosen sind insbesondere für die Lagerung und das Ausbringen von 2K-Dicht- und Isolierschäumen, 2K-Klebstoffen und 2K-Lacken geeignet.

Die Erfindung bezieht sich insbesondere auch auf die Ausbildung von Druckdosen, welche neben den flüssigen Substanzen der Hauptkomponente in der Innenhülse eine zweite Komponente aufnehmen, die mit der Hauptkomponente zum fertigen Produkt, etwa einem Mehrkomponentenlack, reagiert. Gleichermaßen läßt sich aber die Erfindung auch für 2K-Formulierungen für andere Zwecke einsetzen, etwa in der Oberflächentechnik oder bei der Generierung von Kunststoffschäumen.

Die in dem Druckbehälter enthaltenen Substanzen der Hauptkomponente sind flüssig und bestehen beispielsweise aus einem härtbarem Lackbindemittel, Lösungsmitteln und dem flüssigen Treibgas, das zum Ausbringen der Komponente benutzt wird. Die weitere Komponente ist in einer relativ geringen Menge in einer Innenhülse vorhanden und besteht zumeist aus einer mit der Hauptkomponente schnell reagierenden Verbindung, etwa im 2K-System Polyisocyanat/Polyol. Gegebenenfalls können Katalysatoren zugegen sein. Die Komponente in der Innenhülse dient dazu, das Aushärten und die Qualität des Produktes zu beeinflussen, in der Regel durch Beschleunigung der Aushärtung, Erhöhung der Festigkeit oder Witterungsbeständigkeit, oder dergleichen. Die zweite Komponente wird in der Regel kurz vor dem Ausbringen des Schaums durch Absprengung des Deckels des Innenbehälters in die Druckdose eingebracht und durch Schütteln darin eingemischt.

Aus DE 82 27 229 U ist eine Druckdose mit einem durch Umformen eines aus Metall bestehenden Formteils gewonnenen einteiligen Boden bekannt. In einer Aussparung dieses Bodens ist der mit einem Außengewinde versehene Hals eines Zusatzbehälters eingesetzt und mit Hilfe einer von außen aufgeschraubten Mutter unter Verformung einer O-Ringdichtung zwischen einer Schulter des Zusatzbehälters und dem inneren Rand der Bodenaussparung verspannt. Die ihrerseits durch eine kolbenförmige Dichtung im Inneren des Zusatzbehälters ausgeführte und abgedichtete Stange ist als Welle ausgebildet, die sich in dem Zusatzbehälterhals dreht und innen auf diesem abstützt. Wird die Welle von außen angetrieben, führt das zum formschlüssigen Eingriff ihres inneren Endes mit dem Deckel des Zusatzbehälters, der dadurch gegen den Innendruck in die Dose abgesprengt wird.

Ausgangspunkt der Erfindung ist die WO 85/00157 A, in der eine Druckdose zum Ausbringen von ein- oder mehrkomponentigen Substanzen beschrieben ist, die in ihrem Inneren einen eine weitere Komponente aufnehmenden Zusatzbehälter aufweist. Der Innenbehälter weist einen inneren Deckel auf, der über eine auf den Boden der Druckdose auf das Innere des Innenbehälters geführte Stange abgesprengt werden kann. Der Stößel ist innerhalb des Zusatzbehälters beweglich gelagert und durch eine im Sickenteller des Dosenbodens angeordnete Dichtung eingeführt. Eine Druckdose gemäß WO 85/00157 A ist in Figur 1 dargestellt.

Beide Druckdosen nach dem Stand der Technik weisen eine Innenhülse auf, die in der Regel aus Polyolefinen gefertigt ist. Bevorzugtes Material ist Polypropylen. Diese Kunststoffe haben sich an und für sich bewährt, weisen aber den Nachteil auf, daß sie für einige Treibgaskomponenten durchlässig sind und Lösungsmitteln, wie Estem, Ketonen und Aromaten, nicht ausreichend Stand halten. Insbesondere 2K-Lacke enthalten in der Regel aber solche Lösungsmittel, was bisher ihre Anwendung aus 2K-Druckdosen sehr erschwerte. Darüber hinaus sind diese Dosen, wegen der Vielzahl der zur Fertigung benötigten Einzelteile und ihres Aufbaus relativ aufwendig und kostenintensiv in der Fertigung. Materialbedingt, insbesondere bei Zusammenwirkung von Kunststoff-Metallteilen kommt es immer wieder zu Dichtigkeitsproblemen, die sich nur schwer beherrschen lassen und immer wieder zu Fehlchargen führen.

Der Erfindung liegt somit die Aufgabe zugrunde, die bekannten Druckdosen so weiterzubilden, daß deren Innenhülse eine gegen den Inhalt der Druckdose absolut dichte Einheit bildet.

Diese Aufgabe wird mit einer Druckdose der eingangs genannten Art gelöst,
bei der entweder die Innenhülse über einen Federkorb mit dem Teller verbunden ist, der Federkorb einen Auslöser federnd gelagert enthält, der auf den Stößel wirkt, welcher Stößel gegen einen am dosenseitigen Ende der Innenhülse angeordneten Deckel wirkt und diesen bei Betätigung absprengt, wobei zwischen Stößel und Auslöser eine Membran angeordnet ist, weiche die Innenhülse an ihrem tellerseitigen Ende hermetisch gegen den Inhalt der Druckdose abschließt, oder
bei der die Innenhülse an den im Boden der Dose angeordneten Teller angeformt ist, am Teller innerhalb der Innenhülse ein Federkorb gelagert ist, der Federkorb einen Auslöser federn gelagert enthält, der auf den Stößel wirkt, welcher den Stößel gegen einen am dosenseitigen Ende der Innenhülse angeordneten Deckel wirkt und diesen bei Betätigung absprengt.

Es wurde gefunden, daß ein Großteil der Probleme der aus dem Stand der Technik bekannten Druckdosen mit Innenhülsen aus der Abdichtung des Stößels gegen den Teller und die Innenhülse resultiert. Dagegen kann die Abschottung der Innenhülse gegen den Doseninhalt im Bereich des Hülsendeckels als unproblematisch angesehen werden; die dort anwendbare Dichttechnik mit in Nuten geführten Dichtringen hat sich als standfest und praktikabel erwiesen.

Erfindungsgemäß wird nun die Innenhülse tellerseitig mit einer Membran ausgestattet oder alternativ an den Boden- bzw. Sickenteller angeformt, so daß in diesem kritischen Bereich eine vollständige Abtrennung - ohne die Verwendung von Dichtelementen - gegen den übrigen Doseninhalt gegeben ist.

Die in den erfindungsgemäßen Druckdosen zum Einsatz kommende Innenhülse kann aus üblichen Materialien gefertigt werden, besteht vorzugsweise jedoch aus Aluminium. Kunststoffvarianten, beispielsweise aus Polypropylen, sind ebenfalls möglich. Dort, wo die Innenhülse integraler Bestandteil des Bodentellers ist, kann bei mit höherem Druck beaufschlagten Druckdosen allerdings nur ein entsprechend druckbeständiger Werkstoff verwandt werden, vorzugsweise Aluminium. Die Verwendung von Weißblech ist ebenfalls möglich. Die Techniken, mit denen entsprechende Kunststoff- und Metallteile gefertigt werden, sind dem Fachmann an und für sich bekannt.

Die Innenhülsen der erfindungsgemäßen Druckdose sind einstückig gefertigt, sowohl was die Innenhülse mit Membran als auch was die Innenhülse mit angeformten Bodenteller anbetrifft.

Bei der erfindungsgemäßen Variante mit der an die Innenhülse angeformten Membran ist die Innenhülse über einen Federkorb mit dem Boden- oder Ventilteller der Druckdose verbunden. Bei dem Bodenteller handelt es sich vorzugsweise um einen Teller, wie er am ventilseitigen Ende der Druckdose zur Integration der Ventileinheit in den Dosendom eingesetzt wird. Solche Teller können außerordentlich einfach und kostengünstig gefertigt werden. Somit ergibt sich der Vorteil, daß für den Bodenteller die separate Fertigung eines Teils nicht erforderlich ist. Besonders vorteilhaft ist allerdings die Anprdnung der Innenhülse am Ventilteller im Dom der Dose. In diesem Fall kann der Bodenteller entfallen.

Die Innenhülse mit Membran ist über einen Federkorb mit dem Teller verbunden. Dies kann beispielsweise dadurch geschehen, daß die Innenhülse an ihrem tellerseitigen Ende eine Aufnahme hat, die zur form- und/oder kraftschlüssigen Festlegung am Federkorb dient. Zweckmäßigerweise sind Aufnahme und Federkorb miteinander verclincht oder verkriimpt, wobei der Federkorb zur Verbesserung des Sitzes einen umlaufenden Vorsprung oder eine umlaufende Nut aufweisen kann, um den oder in die die Aufnahme herum-oder hinein verformt wird. Dichtungselemente sind nicht erforderlich, da ein Eindringen des Doseninhaltes in die Innenhülse durch die Membran zuverlässig verhindert wird. Die Membran befindet sich zweckmäßigerweise am Übergang der Innenhülse zur Aufnahme.

Innerhalb der Federhülse ist ein Auslöser federnd gelagert, der auf die Membran, durch diese hindurch und auf den Stößel in der Innenhülse wirkt. Das tellerseitige Ende des Auslösers als Auslösestift bezeichnet - ragt durch den Teller hindurch aus der Druckdose hinaus. Stift und Auslöser können eine Einheit bilden, sind aber bei Anordnung der Innenhülse am Ventilteller getrennt; der Auslöser weist in diesem Fall eine Aufnahme auf, in die der Stift zur Auslösung der Innenhülse eingreift, und in die nach Auslösung der Dose und Entfernung des Stiftes ein Ventil eingesetzt wird. Der Federweg ist dabei so bemessen, daß der Auslöser den Stößel zuverlässig gegen den Deckel der Innenhülse treibt und diesen aus seiner Verankerung heraussprengt. Im allgemeinen ist dazu ein Federweg von etwa 5 bis 10 mm voll ausreichend; um den gleichen Federweg ragt der Auslösestift des Stößels aus dem Tellerboden heraus. Zur Betätigung des Stößels wird die Dose mit dem Stift gegen eine flache und feste Oberfläche gestoßen, oder der Stift mit der Hand eingedrückt.

Es ist vorteilhaft, die Federhüle mit wenigstens einer Durchbrechung zu versehen, um den Druckausgleich zwischen Dosenraum und Innenraum der Federhülse zu erleichtern. Bei Anordnung der Innenhülse am Ventilteller haben diese Durchbrechungen auch den Zweck, eine schnelle Befüllung der Druckdose mit Treibgas durch den Federkorb hindurch zu ermöglichen. Die Befüllung erfolgt mit Drücken von bis zu 60 bar; um eine unzeitige Auslösung der Innenhülse durch Zerstörung der Membran bei der Befüllung zu vermeiden, muß eine rasche Druckentlastung gewährleistet sein. Diese erfolgt durch die Durchbrechungen, deren Gesamtquerschnitt zweckmäßigerweise im Verhältnis von 3:1 bis 6:1 zum freien Querschnitt der Befüllungsvorrichtung liegt.

Die Membran der Innenhülse schließt also den Inhalt der Innenhülse während der Lagerzeit der Dose zuverlässig gegen den übrigen Doseninhalt ab. Nach Auslösen der Dose durch Betätigung des Auslösestift wird die Membran durchstoßen. Gleichzeitig treibt der Stößel den Deckel der Innenhülse in die Druckdose hinein, so daß der Hülseninhalt frei wird und mit dem Doseninhalt vermischt werden kann. Zu diesem Zweck ist es sinnvoll, daß die Druckdose eine Mischhilfe enthält, beispielsweise in Form einer darin frei beweglichen Stahlkugel.

In der alternativen Ausführungsform der erfindungsgemäßen Druckdose ist die Innenhülse integral mit dem Bodenteller verbunden, d. h. Innenhülse und Teller sind einstückig ausgebildet. In diesem Fall befindet sich der Federkorb im Inneren der Innenhülse, auf der Innenseite des Bodentellers. Der Auslöser ist mittels Stift durch den Teller des Bodens hindurch betätigbar und wirkt, ohne eine Membran durchstoßen zu müssen, unmittelbar auf den Stößel, der, wie zuvor beschrieben, den Deckel absprengt. Durch die Ausbildung einer Einheit aus Bodenteller und Innenhülse ist auch hier die tellerseitige hermetische Abschließung der Innenhülse gegen den Druckdoseninhalt gewährleistet.

In beiden-Ausführungsförmen ist der Federkorb in einer zentralen Ausformung des Tellers festgelegt. Diese Ausformung umschließt das sich bodenseitig nach außen hin erweiternde Ende des Federkorbs und verhindert, daß sich der Federkorb mit der Bewegung des Stiftes/Auslösers in die Dose hinein bewegt

Die Innenhülse der erfindungsgemäßen Druckdose ist dosenseitig mit einem Deckel versehen, der auf übliche Art und Weise mit einem in einer Nut gelagerten O-Ring abgedichtet ist. Dabei befindet sich die Nut zweckmäßigerweise in einem Teil des Deckels, der in das ventilseitige Ende der Innenhülse hineinragt. Gleichzeitig ist es zweckmäßig, daß die Innenhülse im Bereich der Deckeldichtung einen inneren Vorsprung aufweist, der unmittelbar mit dem hineinragenden Teil des Deckels zusammenwirkt und dem Sitz des Deckels Stabilität verleiht.

Der Stößel hat in einer zweckmäßigen Ausführungsform mehrere Flügel entlang einer zentralen Achse, insbesondere vier Flügel. Dies führt zu einer Stabilisierung der Lage des Stößels in der Innenhülse, ohne daß ein übermäßiger Volumenbedarf entsteht. Um das Volumen des Stößels weiter zu vermindern, können Aussparungen oder Durchbrechungen vorgesehen sein. Da Stößel und Auslöser zumindest in der ersten Variante getrennte Einheiten bilden, ist eine separate Führung und Stabilisierung des Stößels unumgänglich. In der zweiten Ausführungsvariante können Stößel und Auslöser eine Einheit bilden.

Um das Absprengen des Deckels zu erleichtern, ist es zweckmäßig, einen Kontaktpunkt zwischen Stößel und Deckel in der Peripherie des Stößels vorzusehen, etwa dadurch, daß der Stößel seinen deckel-nächsten Punkt an der Peripherie eines Flügels aufweist. Auf diese Art und Weise wird der Deckel dezentral mit Kraft beaufschlagt, was den Ablöseprozeß fördert.

In beiden Ausführungsformen befindet sich eine Dichtung zwischen Federkorb und Teller im Bereich der zentralen Ausformung. Der in der zentralen Ausformung festgekrimpte Federkorb wirkt dabei gegen die Dichtung, so daß ein Austreten des Doseninhaltes durch den Teller ausgeschlossen ist. Die Dichtung, beispielsweise eine Gummidichtung, hat die Form einer durchbohrten Kreisscheibe, durch deren Zentrum der Stift des Auslösers aus der Druckdose herausragt. Der Auslöser weist an seinem tellerseitigen Ende einen Vorsprung auf, der, zweckmäßigerweise mit einem vorkragenden Rand, gegen die lochscheibenförmige Dichtung im Teller wirkt und eine Abschottung auch im Bereich des Stiftes nach außen bewirkt.

Der Auslöser weist tellerseitig, direkt anschließend an den Dichtvorsprung, einen weiteren Vorsprung auf, der als Widerlager für die im Federkorb geführte Schraubenfeder dient Als weiteres Widerlager dient ein am ventilseitigen Ende des Federkorbs angeordneter innerer Vorsprung. Die Feder sorgt für einen sicheren Sitz des Auslösers mit seinem Dichtring am Dichtgummi und erlaubt gleichzeitig das Eindrücken des Bolzens um die gewünschte Länge zur Auslösung der Innenhülse.

Die erfindungsgemäße Druckdose ist im übrigen auf konventionelle Weise gefertigt und ausgestattet. Dies gilt insbesondere auch für den Ventilbereich, und die ventilseitige Ausstattung, die es erlaubt, die Druckdose sowohl im Handbetrieb als auch als Kartusche auf Spritzpistolen einzusetzen.

Die Erfindung wird durch die beigefügten Abbildungen näher erläutert. Es zeigen
- Figur 1: eine Druckdose mit Innenhülse gemäß WO 85/00157 A;
- Figur 2: eine Innenhülse für eine erfindungsgemäße Druckdose gemäß einer ersten Ausführungsform zur Anordnung an einem Bodenteller,
- Figur 3: eine Innenhülse für eine erfindungsgemäße Druckdose gemäß einer zweiten Ausführungsform;
- Figur 4: einen Federkorb für eine erfindungsgemäße Druckdose; und
- Figur 5: einen Auslöser für eine erfindungsgemäße Druckdose;
- Figur 6: eine Innenhülse für eine erfindungsgemäße Druckdose zur Anordnung an einem Ventilteller; und
- Figur 7: den Tellerbereich der Ausführungsform gemäß Figur 6.

Die Figuren 1 bis 7 sind Schnittfiguren.

Die Druckdose 1 gemäß Figur 1 besteht aus einer Zarge 2, die am oberen Ende mit einem Dom 3 verschlossen ist Der Dom 3 weist einen umgebördelten Rand auf, der Dom und Zarge miteinander verbindet und gleichzeitig eine dichte Verbindung der Teile herbeiführt. Der Dom 3 ist aus einer runden Platte hergestellt, einem aus Blech herausgeschnittenen Formteil, das durch Umformen die aus der Zeichnung ersichtliche gewölbte Form erhalten hat. Der innere Rand des Doms 3 ist wiederum umgebördelt und nimmt einen Ventilteller mit einem Ventil 4 auf.

Der Boden 5 ist ebenfalls über einen umgebördelten Rand mit der Zarge 2 verbunden und weist in seinem Zentrum einen Bodenteller 6 auf, oberhalb dessen sich die Innenhülse 7 befindet. Die Innenhülse 7 weist einen absprengbaren Deckel 8 auf. Im Inneren der Innenhülse 7 befindet sich ein Stößel 9, dessen Ende durch ein Dichtelement 10 unten aus der Druckdose herausgeführt ist. Beidseitig zum Dichtelement 10 weist der Stößel 9 Begrenzungselemente auf, die beide gegen das Dichtelement 10 wirken und die freie Weglänge des Stößels 9 innerhalb des Innenbehälters 7 begrenzen. Zum Absprengen des Deckels 8 vom Innenbehälter 7 wird der Stößel 9 durch Aufschlagen des Dosenbodens auf eine feste Oberfläche eingedrückt und in eine Aufwärtsbewegung versetzt. Das gummielastische Dichtelement 10 fängt diese Aufwärtsbewegung auf und führt nach Absprengen des Deckels 8 den Stößel 9 in seine Ausgangsposition zurück.

Die Dose gemäß Figur 1 kann erfindunüsgemäß mit den Innenhülsen gemäß Figur 2, 3 oder 6 ausgerüstet werden.

Figur 2 zeigt eine erfindungsgemäß gefertigte und zum Einsatz kommende Innenhülse 7 mit Stößel 9 und Deckel 8. Die Innenhülse 7 hat eine zylindrische Wand und ist tellerseitig durch eine Membran abgeschlossen. Tellerseitig schließt sich eine zylindrische Aufnahme 18 an, die zur Festlegung auf dem Federkorb 11 dient.

Die Innenhülse kann aus einem dafür geeigneten Kunststoff gefertigt sein, ist jedoch zweckmäßigerweise aus Aluminium gefertigt. Bei Fertigung aus Aluminium sind geeignete Wandstärken für die Wandung etwa 0,3 bis 0,8 mm, für die Membran etwa 0,05 bis 0,10 mm.

Dosenseitig ist die Innenhülse 7 mit einem Deckel 8 verschlossen, der aus Aluminium oder Kunststoff gefertigt sein kann. Der Deckel 8 weist umlaufend eine Nut 25 auf, in der ein O-Dichtring geführt ist. Zur weiteren Abstützung wirkt der Innenrand des in die Hülse hineingeführten Deckels gegen einen umlaufenden Vorsprung 24, der den Sitz des Deckels stabilisiert und gleichzeitig das Absprengen des Deckels mit dem Stößel 9 erleichtert.

Der in der Innenhülse 7 geführte Stößel 9 weist vier Flügel 17 auf, die zur Verminderung des Raumbedarfs seitlich ausgeschnitten sind. Tellerseitig befindet sich ein tellerförmiger Abschluß, der sich unmittelbar dosenseitig von der Membran 15 befindet. Dosenseitig ist der Stößel 9 dergestalt abgeschrägt, daß er in der Peripherie eines Flügels seinen deckel-nächsten Punkt 16 aufweist; bei Betätigung des Stößels 9 wird der Deckel vom Vorsprung 24 der Innenhülse 7 gelöst und in die Dose freigesetzt. Die Innenhülse 7 ist mit ihrer Aufnahme 18 auf das dosenseitige Ende des Federkorbs 11 aufgesteckt und mit diesem so fest verbunden, daß ein Ablösen bei Betätigung des Auslösers 12 ausgeschlossen ist.

Der Federkorb 11 selbst besteht aus einer Kunststoffhülse, die an ihrem dosenseitigen Ende mit einem innen umlaufenden Vorsprung 21 versehen ist, der als Widerlager für eine darin gelagerte Schraubenfeder 13 dient. Die Schraubenfeder 13 stützt sich tellerseitig an einen umlaufenden Vorsprung 22 des Auslösers 12 ab. In Ruhestellung übt die Feder 13 einen Druck auf den Auslöser 12 aus, so daß dieser mit seinem Dichtsitz 23 gegen die im Teller 6 angeordnete Ringdichtung 20 gepreßt wird. Der Auslöser 12 endet an seinem aus dem Teller 6 herausragenden Ende in einem Bolzen 14, der um die Länge aus der Dose herausragt, die der Auslöser 12 hineingestoßen werden muß, um über den Stößel 9 den Deckel 8 abzusprengen.

Die Federhülse 11 weist tellerseitig eine Erweiterung 27 auf, die die innere Ausformung 19 des Bodentellers 6 hintergreift und für einen unverrückbaren Sitz am Bodenteller 6 sorgt. Bei der Fertigung wird der Bodenteller 19, der die Form eines Ventiltellers einer üblichen Aerosoldose hat, um die Dichtung 20 und den darauf aufgesetzten Federkorb 11 gekrimpt. Der Krimpvorgang sorgt für einen festen Verbund von Teller 6, Federkorb 11 und Dichtgummi 20, bedingt durch das Zusammenwirken der Einformung 28 des Tellers 6 und der Erweiterung 27 des Federkorbs 11.

Der Auslöser 12 gliedert sich in die innerhalb des Federkorbs gelegenen Abschnitt und einen herausragenden Stift 14, über den der Auslöseprozeß gesteuert wird. Eine Spitze 29 befindet sich unmittelbar angrenzend an die Membran 15 und wirkt bei Betätigung gegen das bodenseitige Ende des Stößels 9. Die Membran wird dabei zerstört, was den Austritt des Inhaltes der Innenhülse in die Dose und die Vermischung der beiden Komponenten fördert. Unmittelbar bodenseitig angrenzend an das Widerlager 22 befindet sich ein ebenfalls umlaufender Dichtsitz 23, der gegenüber dem Stift 14 hervorspringt und mit seiner vorstehenden Kante gegen die Dichtung 20 wirkt.

Figur 3 zeigt eine zweite Variante einer Innenhülse einer erfindungsgemäßen Druckdose, bei der Innenhülse und Teller 6 integral miteinander verbunden sind. Auch in diesem Fall ist tellerseitig die Innenhülse vollständig gegen den übrigen Doseninhalt abgeschottet. Stößel und Federkorb haben im übrigen den in Figur 2 gezeigten Aufbau und die gleiche Wirkungsweise.

Das Fehlen der Membran in der Ausführungsform gemäß Figur 3 erlaubt es, in einer weiteren alternativen Ausführungsform Auslöser 12 und Stößel 9 als eine Einheit vorzusehen. Eine Spitze am Äuslöser 12 zur Durchstoßung der in Figur 2 vorgesehenen Membran ist nicht mehr erforderlich.

Es ist festzuhalten, daß die Innenhülse gemäß Figur 3 einstückig gefertigt ist, d. h. Innenhülse 7 und Teller 6 nicht nachträglich miteinander verbunden sind. Die Wandstärken von Hülse und Membran liegen auch hier im Bereich von 0,3 bis 0,8 mm. Ein Verkleben oder Verlöten von Innenhülse und Teller ist aber ebenfalls möglich.

Figur 4 zeigt einen erfindungsgemäß verwendbaren Federkorb 11 mit einem dosenseitigen Widerlager 21 für die darin gelagerte Schraubenfeder und einer tellerseitig vorgesehenen Erweiterung 27 zur Einkrimpung und Festlegung am Bodenteller 6. Die Erweiterung 27 in Form eines umlaufenden Wulstes geht in dieser Ausführungsform einher mit einer Anschneidung 30 am inneren Rand und Ausformung einer umlaufenden Kante 31, die beim Verkrimpungsprozeß mit dem Teller 6 gegen die Gummidichtung 20 gepreßt wird.

Figur 5 schließlich zeigt einen erfindungsgemäß zum Einsatz kommenden Auslöser 12 mit einer Spitze 29, dem Widerlager 22 für die Schraubenfeder, dem Stift 14 und dem gegenüber dem in der Feder gelagerten Teil des Auslösers und dem Stift 14 vorspringenden, jedoch gegenüber dem Widerlager 22 zurückspringenden Dichtsitz 23, der mit einer gegen die Dichtung 20 wirkenden umlaufenden Kante versehen ist; in der Schnittdarstellung stellt sich dies als leichte Hinterschneidung dar.

Figur 6 zeigt eine weitere bevorzugte Ausführungsform einer erfindungsgemäß einzusetzenden Innenhülse 7 mit Anordnung an einem Ventilteller 6.

Die Anordnung der Innenhülse am Ventilteller hat den Vorteil, daß die Aerosoldose keinen besonders gestalteten Bodenbereich aufweisen muß. Die Innenhülse 7 mit Stößel 9 und Deckel 8 weist tellerseitig die Membran 15 auf, die die Innenhülse daran zum Teller hin hermetisch abschließt. Tellerseitig schließt sich eine zylindrische Aufnahme 18 an, die zur Festlegung am Federkorb 11 dient

Von Varianten im Auslöserbereich abgesehen, entspricht die Konstruktion der Innenhülse gemäß Figur 6 derjenigen in Figur 2.

Die Innenhülse 7 ist mit ihrer Aufnahme 18 auf das dosenseitige Ende des Federkorbs 11 aufgesteckt mit diesem fest verbunden, daß ein Ablösen bei Betätigung des Auslösers 12 ausgeschlossen ist. Die Verbindung erfolgt zweckmäßigerweise dadurch, daß die Aufnahme 18 mit dem Federkorb 11 verclincht ist; bevorzugt dergestalt, daß das freie Ende der Aufnahme 18 um einen außen umlaufenden Vorsprung 32 (siehe Figur 7) des Federkorbs 11 herumgeführt ist.

Da in der Ausführungsform gemäß Figur 6 der Federkorb 11 mit dem Auslöser 12 zugleich Teil des Ventilmechanismus ist, ist es zweckmäßig, den Auslöser 12 vom Auslösestift 14 körperlich zu trennen. Zu diesem Zweck weist der Auslöser 12 eine Aufnahme 33 für den Auslösestift 14 auf, die den Auslösestift für den Auslösevorgang aufnimmt, aus der der Auslösestift aber nach Auslösung wieder herausgezogen werden kann. Die gleiche Aufnahme nimmt anschließend einen herkömmlichen Ventilkopf 4 auf, wie er für Aerosoldosen verwandt wird. Bevorzugt sind sogenannte weibliche Ventile mit seitlichen Schlitzen und einen Zapfen, der in die Aufnahme 33 hineinragt.

Um den Zugang des Doseninhaltes in die Federhülse und damit zum Ventil zu erleichtern, ist es zweckmäßig, im Federkorb selbst wenigstens eine Durchbrechung 34 vorzusehen. Nach Auslösung der Innenhülse und Austausch des Auslösestiftes 14 gegen ein Ventil 4 kann der Druckdoseninhalt durch die Durchbrechung(en) 34 in den Federkorb einströmen und durch das betätigte Ventil 4 aus der Druckdose ausgebracht werden.

Die Durchbrechungen 34 haben in der Ausführungsform gemäß Figur 6 eine weiteren Funktion im Zusammenhang mit der Befüllung der Dose. Nach Befüllen der Dose wird die gefüllte Innenhülse mit dem Ventilteller auf den Dosendom aufgebracht und mit diesem verkrimpt. Im Anschluß daran, wird durch die Ventilöffnung die Dose mit dem Treibgas gefüllt, in der Regel Propan, Butan, Dimethylether und/oder Fluorkohlenwasserstoff (134a). Das Befüllen der Dose erfolgt dabei mit einem Druck von bis zu 60 bar, um den Vorgang zeitlich möglichst kurz zu gestalten. Bei einem Druck von bis zu 60 bar besteht aber die Gefahr, daß die Membran 15 unter diesem Druck selbst oder durch Einwirkung des druckbetriebenen Auslösers 12 birst. Um dieser Gefahr zu begegnen, ist eine möglichst rasche Entspannung der Gase nach Eintritt in die Dose erforderlich. Eine solche Entspannung wird durch die Anordnung einer oder mehrere größerer Durchtrittsöffnungen 34 in den Federkorb 11 erreicht. Dabei ist es zweckmäßig, diese Durchtrittsöffnungen 34 mit einem Gesamtquerschnitt zu versehen, der das drei- bis sechsfache des freien Querschnitts der Befüllungsnadel, durch den das Treibgas in die Druckdose einströmt, entspricht.

Die Durchbrechungen 34 im Ventilkorb 11 sind am tellerseitigen Ende des Ventilkorbes vorgesehen, in möglichst großer Nähe zum Ventil selbst. Die ventilseitige Abdichtung erfolgt durch einen an seinem tellerseitigen Ende vorgesehenen Dichtsitz 23 in Form eines umlaufenden Vorsprungs, der gegen die Dichtung 20 zwischen Federkorb 11 und Teller 6 im Bereich der zentralen Ausformung 19 wirkt. Im Vergleich zur Ausführungsform gemäß Figur 2 ist es zweckmäßig, den Auslöser 12 in einem größeren Abstand zur Membran 15 vorzusehen, um beim Befüllen der Druckdose mit Treibgas eine gewisse Auslenkung des Auslösers 12 ohne Gefahr für die Membran 15 aufzufangen. Es versteht sich, daß der Abstand des Auslösers 12 zur Membran 15 sich in der Länge des Auslösestiftes 14 niederschlagen muß, dergestalt, daß der Auslösestift eine Gesamtlänge hat, die dem Abstand des Auslösers 12 zur Membran und weiter um den Weg des Stößels 9, den dieser zum Absprengen des Deckels 8 zurücklegen muß, entspricht. Entsprechend lang ist der Federweg ausgelegt.

Figur 7 zeigt eine Darstellung des Federkorbs mit Auslöser 12 gemäß Figur 6 im Detail. Der Ventilteller 6 weist in seinem zentralen Bereich eine Ausformung 19 mit einer Durchbrechung auf, in die dosenseitig eine Dichtung 20 in Form einer durchbrochenen Kreisscheibe, vorzugsweise aus einem gummiartigen Material, eingesetzt ist. Im Bereich der Ausformung 19 ist der Federkorb 11 über seine Erweiterung 27 festgelegt. Die kopfseitig angeordnete umlaufende Kante 31 wirkt gegen die Gummidichtung 20 und dichtet den Doseninhalt gegen die zentrale Öffnung im Teller und in der Dichtung 20 ab. Durch den Verkrimpungsprozeß bei der Einformung des Federkorbs 11 in die zentrale Einformung 19 des Ventiltellers 6 sind die einzelnen Komponenten form- und kraftschlüssig sowie dichtend miteinander verbunden.

Der Federkorb 11 weist unmittelbar unterhalb der Festlegung am Ventilteller 6 Durchbrechungen 34 auf, die es dem Doseninhalt erlauben, in den Federkorb einzudringen. Im Inneren des Fedekorbs 11 befindet sich die Schraubenfeder 13, die sich auf einen inneren Vorsprung 21 des Federkorbs 11 und gegen einen äußeren Vorsprung 22 des Auslösers 12 abstützt. In entspanntem Zustand preßt die Schraubenfeder 13 den Auslöser 12 mit seiner umlaufenden Kante 23 gegen das Dichtgummi 20, so daß die Druckdose in diesem Zustand verschlossen ist.

Zur Auslösung der Innenhülse wird in die Ausnehmung 33 des Auslösers 12 der Auslösestift 14 eingesetzt und kräftig nach unten gedrückt, so daß der Auslöser 12 mit seiner Spitze 29 die Membran 15 durchstößt und den darunter befindlichen Stößel 9 gegen den Deckel 8 bewegt. Nach erfolgter Auslösung kehrt der Auslöser 12 in seine Ruheposition zurück, so daß die Dose nach außen hin verschlossen bleibt. Während des Auslösevorganges erfolgt die Abdichtung durch das Zusammenwirken der Flanken des Auslösestiftes mit der Gummidichtung 20.

Zum Ausbringen des Doseninhaltes wird in die Ausnehmung 33 ein herkömmliches Ventil eingesetzt, das durch Eindrücken betätigt wird. In diesem Fall bewegt sich der Auslöser um einen definierten Weg in die Dose hinein, so daß der Doseninhalt durch die Durchbrechungen 34 ungehindert in den Federkorb hinein und aus dem Ventil hinauslangen kann.

Die Durchbrechungen 34 haben des weiteren den Zweck, ein Befüllen der bereits verschlossenen Dose mit Treibgas durch die zentrale Öffnung in der Dichtung 20 hindurch dem Treibgas einen schnellen Weg in den Doseninhalt hinein zu ermöglichen. Hierzu wird mit der Treibgaszuführung durch die Dichtung 20 hindurch das Treibgas mit dem vorgesehenen Druck in die Federhülse eingepreßt, so daß sich der Auslöser 12 um einen definierten Weg in Richtung auf die Membran 15 bewegt, ohne diese jedoch zu erreichen, so daß nach Freiwerden der Durchbrechungen 34 das Gas unter Entspannung seitlich in die Dose entweichen kann.

Druckdosen gemäß der Ausführungsform nach Figur 6 werden beim Gebrauch "kopfunter" eingesetzt, das heißt das Ventil weist nach unten. Druckdosen gemäß der Figuren 2 und 3 können, bei Einbringung eines Steigrohrs, aufrecht benutzt werden, oder, bei Fehlen eines Steigrohrs, "kopfunter". Die Verwendung mit Spritzpistolen ist möglich und vorgesehen.

Im Zusammenhang sei angemerkt, daß die in der Anmeldung verwandten Begriffe "dosenseitig" eine doseneinwärts gerichtete Anordnung bezeichnet, während "tellerseitig" eine Anordnung zum jeweiligen Teller (im Ventil- oder Bodenbereich) bezeichnet.

## Patentansprüche

1. Druckdose mit einer Zarge (2), einem Dom (3) zur Aufnahme eines Ventils (4), einem eingewölbten Boden (5), einer an einem Teller (6) angeordneten Innenhülse (7), einem in der Innenhülse (7) angeordneten Stößel (9) zum Aufsprengen der Innenhülse (7), der durch den Teller (6) hindurch betätigbar ist, **dadurch gekennzeichnet, daß** die Innenhülse (7) über einen Federkorb (11) mit dem Teller (6) verbunden ist, der Federkorb (11) einen Auslöser (12) federnd gelagert enthält, der auf den Stößel (9) wirkt, welcher Stößel (9) gegen einen am dosenseitigen Ende der Innenhülse (7) angeordneten Deckel (8) wirkt und diesen bei Betätigung absprengt, wobei zwischen Stößel (9) und Auslöser (12) eine Membran (15) angeordnet ist, welche die Innenhülse (7) an ihrem bodentellerseitigen Ende hermetisch gegen den Inhalt der Druckdose (1) abschließt, wobei Membran (15) und Innenhülse (7) einstückig gefertigt sind.

2. Druckdose nach Anspruch 1, **dadurch gekennzeichnet, daß** die Innenhülse (7) an ihrem äußeren Ende eine Aufnahme (18) zur Festlegung am Federkorb (11) aufweist.

3. Druckdose nach Anspruch 2, **dadurch gekennzeichnet, daß** die Membran (15) am Übergang der Innenhülse (7) zur Aufnahme (18) angeordnet ist.

4. Druckdose nach Anspruch 2 oder 3, **dadurch gekennzeichnet, daß** die Aufnahme (18) mit einem Federkorb (11) verclincht ist.

5. Druckdose nach Anspruch 4, **dadurch gekennzeichnet, daß** das freie Ende der Aufnahme (18) um einen außen umlaufenden Vorsprung (32) des Federkorbs (11) herumgeführt ist.

6. Druckdose nach einem der vorstehenden Ansprüche, **dadurch gekennzeichnet, daß** die innenhülse an einem Teller (6) im Boden (5) der Druckdose (1) angeordnet ist.

7. Druckdose noch einem der Ansprüche 1 bis 5, **dadurch gekennzeichnet, daß** der Teller (6) mit der Innenhülse (7) im Dom (3) der Druckdose (1) angeordnet ist.

8. Druckdose nach Anspruch 7, **dadurch gekennzeichnet daß** der Auslöser (12) eine Aufnahme (33) für einen Auslösestift (14) oder ein Ventil (4)

9. Druckdose mit einer Zarge (2), einem in einem Dom (3) zur Aufnahme eines Ventils (4), einem Boden (5), einer an einem Teller (6) angeordneten Innenhülse (7), einem in der Innenhülse (7) angeordneten Stößel (9) zum Aufsprengen der Innenhülse (7), der durch den Teller (6) hindurch betätigbar ist, **dadurch gekennzeichnet, daß** die Innenhülse (7) an den im Boden (5) der Dose (1) angeordneten Teller (6) angeformt ist, am Teller (6) innerhalb der Innenhülse (7) ein Federkorb (11) gelagert ist der Federkorb (11) einen Auslöser (12) federnd gelagert enthart, der auf den Stößel (9) wirkt, welcher Stößel (9) gegen einen am dosenseitigen Ende der Innenhülse (7) angeordneten Deckel (8) wirkt und diesen bei Betätigung absprerigt, wobei Innenhülse (7) und Teller (6) einstückig ausgebildet sind.

10. Druckdose nach einem der Ansprüche 1 bis 9, **dadurch gekennzeichnet, daß** der Federkorb (11) in einer zentralen Ausformung (19) des Tellers (6) festgelegt ist.

11. Druckdose nach einem der vorstehenden Ansprüche, **dadurch gekennzeichnet, daß** die Innenhülse (7) und der Deckel (8) über einen in einer Nut (25) gelagerten O-Ring (26) abgedichtet sind.

12. Druckdose nach einem der vorstehenden Ansprüche, **dadurch gekennzeichnet, daß** der Stößel (9) mehrere Flügel (17) entlang einer zentralen Achse aufweist.

13. Druckdose nach Anspruch 12, **dadurch gekennzeichnet, daß** der Stößel (9) seinen deckel-nächsten Punkt (16) an der Peripherie eines Flügels (17) aufweist.

14. Druckdose nach einem der Ansprüche 12 und 13, **dadurch gekennzeichnet, daß** die Flügel (17) Ausschnitte und/oder Ausnehmungen aufweisen.

15. Druckdose nach einem der vorstehenden Ansprüche; **gekennzeichnet durch** eine Dichtung (20) zwischen Federkorb (11) und Teller (6) im Bereich der zentralen Ausformung (19):

16. Druckdose nach einem der vorstehenden Ansprüche, **dadurch gekennzeichnet, daß** der Federkorb (11) einen inneren Vorsprung (21) als Widerlager für ein Federelement (13).an seinem ventilseitigen Ende aufweist.

17. Druckdose nach Anspruch 11, **dadurch gekennzeichnet, daß** der Auslöser (12) an seinem tellerseitigen Ende einen peripheren Vorsprung (22) als Widerlager für das Federelement (13) aufweist.

18. Druckdose nach einem der vorstehenden Ansprüche, **dadurch gekennzeichnet, daß** der Auslöser (12) an seinem tellerseitigen Ende einen Dichtsitz (23) in Form eines umlaufenden Vorsprungs aufweist

19. Druckdose nach einem der vorstehenden Ansprüche, **dadurch gekennzeichnet, daß** die Innenhülse (7) Im Bereich des Deckels (8) einen inneren Vorsprung (24) aufweist, der mit dem Deckel (8) zusammenwirkt.

20. Druckdose nach einem der vorstehenden Ansprüche, **dadurch gekennzeichnet, daß** die Innenhülse (7) aus Aluminium gefertigt ist.

21. Druckdose nach einem der vorstehenden Ansprüche, **dadurch gekennzeichnet, daß** der Federkorb (11) wenigstens eine Durchbrechung (34) aufweist.

22. Verwendung der Druckdose nach einem der Ansprüche 1 bis 21 für flüssige 2-Komponentensysteme, insbesondere 2K-Dichtschäume, Klebstoffe oder -lacke.

## Claims

1. A pressure pack aerosol can with a body blank (2), a dome (3) to accommodate a valve (4), a inwardly arched bottom (5), inner sleeve (7) arranged at a disk (6), a tappet (9) arranged at the inner sleeve (7) to split-off the inner sleeve (7) and being able to be actuated through the disk (6), **characterized in that** the inner sleeve (7) is connected via a spring cage (11) with the disk (6), said spring cage (11) having a spring-mounted release mechanism (12) acting on the tappet (9), said tappet (9) acting against a cover (8) arranged at the can-side end of the inner sleeve (7) and splitting it off when actuated, with a diaphragm (15) being arranged between tappet (9) and release mechanism (12), which seals the inner sleeve (7) at its bottom disk-side end hermetically against the contents of the pressure pack aerosol can (1), said diaphragm (15) and inner sleeve (7) being fabricated as a one-partite unit.

2. A pressure pack aerosol can pursuant to Claim 1, **characterized in that** the inner sleeve (7) has a take-up (18) at its outer end for fixing at the spring cage (11).

3. A pressure pack aerosol can pursuant to Claim 2, **characterized in that** the diaphragm (15) is arranged at the transition from the inner sleeve (7) to the take-up (18).

4. A pressure pack aerosol can pursuant to Claim 2 or Claim 3, **characterized in that** the take-up (18) is clinched with a spring cage (11).

5. A pressure pack aerosol can pursuant to Claim 4, **characterized in that** the free end of the take-up (18) is guided around an externally circumferential projection (32) of the spring cage (11).

6. A pressure pack aerosol can pursuant to any of the preceding claims, **characterized in that** the inner sleeve is arranged at a disk (6) in the bottom (5) of the pressure pack aerosol can (1).

7. A pressure pack aerosol can pursuant to any of the preceding Claims 1 to 5, **characterized in that** the disk (6) with the inner sleeve (7) are arranged in the dome (3) of the pressure pack aerosol can (1).

8. A pressure pack aerosol can pursuant to Claim 7, **characterized in that** the release mechanism (12) has a take-up (33) for a tripping pin (14) or a valve (4).

9. A pressure pack aerosol can with a body blank (2), a dome (3) to accommodate a valve (4), a bottom (5), an inner sleeve (7) arranged at a disk (6), a tappet (9) arranged in the inner sleeve (7) to split-up the inner sleeve (7) and able to be actuated through the disk (6), **characterized in that** the inner sleeve (7) is molded to the disk (6) arranged in the bottom (5) of the can (1), and that a spring cage (11) rests at the disk (6) inside the inner sleeve (7), said spring cage (11) containing a spring-mounted release mechanism (12) acting on the tappet (9), said tappet (9) acting against a cover (8) arranged at the can-side end of the inner sleeve (7) and splitting it off when actuated, said inner sleeve (7) and said disk (6) being a one-partite configuration.

10. A pressure pack aerosol can pursuant to any of the preceding Claims 1 to 9, **characterized in that** the spring cage (11) is fixed in a central formation (19) of the disk (6).

11. A pressure pack aerosol can pursuant to any of the preceding claims, **characterized in that** the inner sleeve (7) and the cover (8) are sealed through an O-ring (26) resting in a groove (25).

12. A pressure pack aerosol can pursuant to any of the preceding claims, **characterized in that** the tappet (9) has several wings (17) along a central axis.

13. A pressure pack aerosol can pursuant to Claim 12, **characterized in that** the tappet (9) has its cover-nearest point (16) at the periphery of a wing (17).

14. A pressure pack aerosol can pursuant to any of the preceding Claims 12 and 13, **characterized in that** the wings (17) have cutouts and/or recesses.

15. A pressure pack aerosol can pursuant to any of the preceding claims, **characterized by** a sealing (20) between spring cage (11) and disk (6) in the area of the central formation (19).

16. A pressure pack aerosol can pursuant to any of the preceding claims, **characterized in that** the spring cage (11) has an internal projection (21) as an abutment for a spring element (13) at its valve-side end.

17. A pressure pack aerosol can pursuant to Claim 11, **characterized in that** the release mechanism (12) at its disk-side end has a peripheral projection (22) serving as abutment for the spring element (13).

18. A pressure pack aerosol can pursuant to any of the preceding claims, **characterized in that** the release mechanism (12) at its disk-side end has a sealing seat (23) in form of a circumferential projection.

19. A pressure pack aerosol can pursuant to any of the preceding claims, **characterized in that** the inner sleeve (7) in the area of the cover (8) has an inner projection (24) which co-acts with the cover (8).

20. A pressure pack aerosol can pursuant to any of the preceding claims, **characterized in that** the inner sleeve (7) is made of aluminum.

21. A pressure pack aerosol can pursuant to any of the preceding claims, **characterized in that** the spring cage (11) has at least one breakthrough (34).

22. The use of a pressure pack aerosol can pursuant to any of the preceding Claims 1 to 21 for liquid two-constituent systems (2K-systems), particularly for 2K-sealing foams, adhesives, or lacquers.

## Revendications

1. Récipient sous pression avec un corps (2), un dôme (3) destiné à recevoir une vanne (4), un fond (5) bombé vers l'intérieur, une douille intérieure (7) placée sur un plateau (6), un poinçon (9) placé dans la douille intérieure (7) pour faire éclater la douille intérieure (7), qui peut être actionné par le plateau (6), **caractérisé en ce que** la douille intérieure (7) est reliée au plateau (6) par une cage ressort (11), la cage ressort (11) contient un déclencheur (12) monté sur ressort qui agit sur le poinçon (9), lequel poinçon (9) agit contre un couvercle (8) placé à l'extrémité de la douille intérieure (7) côté récipient et fait éclater celui-ci en cas d'actionnement, une membrane (15) étant placée entre le poinçon (9) et le déclencheur (12), laquelle ferme hermétiquement la douille intérieure (7) à son extrémité côté plateau de fond par rapport au contenu du récipient sou pression (1), la membrane (15) et la douille intérieure (7) étant fabriquées d'un seul tenant.

2. Récipient sous pression selon la revendication 1, **caractérisé en ce que** la douille intérieure (7) présente à son extrémité extérieure un logement (18) destiné à se fixer sur la cage ressort (11).

3. Récipient sous pression selon la revendication 2, **caractérisé en ce que** la membrane (15) est placée au niveau de la transition entre la douille intérieure (7) et le logement(18).

4. Récipient sous pression selon la revendication 2 ou 3, **caractérisé en ce que** le logement (18) est clinché à la cage ressort (11).

5. Récipient sous pression selon la revendication 4, **caractérisé en ce que** l'extrémité libre du logement (18) passe autour d'une saillie périphérique extérieure (32) de la cage ressort (11).

6. Récipient sous pression selon l'une des revendications précédentes, **caractérisé en ce que** la douille intérieure est placée sur un plateau (6) dans le fond (5) du récipient sous pression(1) .

7. Récipient sous pression selon l'une des revendications 1 à 5, **caractérisé en ce que** le plateau (6) est placé avec la douille intérieure (7) dans le dôme (3) du récipient sous pression (1).

8. Récipient sous pression selon la revendication 7, **caractérisé en ce que** le déclencheur (12) présente un logement (33) pour un ergot de déclenchement (14) ou une vanne (4).

9. Récipient sous pression avec un corps (2), un dôme (3) destiné à recevoir une vanne (4), un fond (5), une douille intérieure (7) placée sur un plateau (6), un poinçon (9) placé dans la douille intérieure (7) pour faire éclater la douille intérieure (7), qui peut être actionné par le plateau (6), **caractérisé en ce que** la douille intérieure (7) est formée sur le plateau (6) placé dans le fond (5) du récipient (1), une cage ressort (11) est placée sur le plateau (6) à l'intérieur de la douille intérieure (7), la cage ressort (11) contient un déclencheur (12) monté sur ressort qui agit sur le poinçon (9), lequel poinçon (9) agit contre un couvercle (8) placé à l'extrémité de la douille intérieure (7) côté récipient et fait éclater celui-ci en cas d'actionnement, la douille intérieure (7) et le plateau (6) étant réalisés d'un seul tenant.

10. Récipient sous pression selon l'une des revendications 1 à 9, **caractérisé en ce que** la cage ressort (11) est fixée dans un évidement central (19) du plateau (6) .

11. Récipient sous pression selon l'une des revendications précédentes, **caractérisé en ce que** la douille intérieure (7) et le couvercle (8) sont fermés hermétiquement par un joint torique (26) placé dans une rainure (25).

12. Récipient sous pression selon l'une des revendications précédentes, **caractérisé en ce que** le poinçon (9) présente plusieurs ailes (17) le long d'un axe central.

13. Récipient sous pression selon la revendication 12, **caractérisé en ce que** le poinçon (9) présente son point (16) le plus proche du couvercle sur la périphérie d'une aile (17).

14. Récipient sous pression selon l'une des revendications 12 et 13, **caractérisé en ce que** les ailes (17) présentent des découpes et/ou des évidements.

15. Récipient sous pression selon l'une des revendications précédentes, **caractérisé par** un joint (20) entre la cage ressort (11) et le plateau (6) au niveau de l'évidement central (19).

16. Récipient sous pression selon l'une des revendications précédentes, **caractérisé en ce que** la cage ressort (11) présente à son extrémité côté vanne une saillie interne (21) servant de contre-appui pour un élément à ressort (13).

17. Récipient sous pression selon la revendication 11, **caractérisé en ce que** le déclencheur (12) présente à son extrémité côté plateau une saillie périphérique (22) servant de contre-appui pour l'élément à ressort (13).

18. Récipient sous pression selon l'une des revendications précédentes, **caractérisé en ce que** le déclencheur (12) présente à son extrémité côté plateau un siège d'étanchéité (23) en forme de saillie périphérique.

19. Récipient sous pression selon l'une des revendications précédentes, **caractérisé en ce que** la douille intérieure (7) présente au niveau du couvercle (8) une saillie interne (24) qui coopère avec le couvercle (8).

20. Récipient sous pression selon l'une des revendications précédentes, **caractérisé en ce que** la douille intérieure (7) est fabriquée en aluminium.

21. Récipient sous pression selon l'une des revendications précédentes, **caractérisé en ce que** la cage ressort (11) présente au moins une traversée (34).

22. Récipient sous pression selon l'une des revendications 1 à 21 pour des systèmes liquides à deux composants, en particulier des mousses d'étanchéité, colles ou vernis à deux composants.
